# EUROPÄISCHE PATENTANMELDUNG

(11) **EP 0 296 309 A2**
(43) Veröffentlichungstag der Anmeldung: **28.12.1988**
(21) Anmeldenummer: 88102359.2
(22) Anmeldetag: 18.02.1988
(51) Int. Cl.: F42B 13/16

(54) **Unterkalibriges flügelstabilisiertes Geschoss**

(30) Priorität: 13.06.1987 DE 3719770
(71) Anmelder: Rheinmetall Industrie GmbH, 40880 Ratingen (DE)
(72) Erfinder: Achilles, Frank, Dipl.-Ing., D-4000 Düsseldorf (DE); Bisping, Bernhard, Dipl.-Ing., D-4030 Ratingen 6 (DE)

(57) **Zusammenfassung**

Die Erfindung betrifft ein unterkalibriges zur Flügelstabilisierung vorgesehenes Geschoß von hohem Länge/Durchmesser-Verhältnis, an dessen heckseitigem Geschoßkörperbereich ein aus mehreren Flügeln bestehendes Leitwerk vorgesehen ist.

Bei bekannten derartigen Penetratoren sind aufwendige und mit Formschlußmittels wie z.B. Ringrillen oder Längsnuten ausgebildete Befestigungsbereiche für das Leitwerk vorgesehen, wodurch der Heckbereich des Wuchtgeschosses bei Abschuß und Zielaufprall stark bruchgefährdet ist. Mit der Erfindung werden diese Nachteile durch eine besondere Befestigungsart der Leitwerksflügel vermieden, die sich dadurch auszeichnet, daß jedes Flügelelement 12 an der zur Befestigung mit dem Geschoßkörper 10 vorgesehenen Seite einen Flanschstreifen 14 aufweist, der seitlich abgeknickt und der zylindrischen Umfangsfläche des Geschoßkörpers 10 entsprechend angepaßt gebogen ist.

Fig. 1.

## Beschreibung

Die Erfindung bezieht sich auf ein unterkalibriges flügelstabilisiertes Geschoß entsprechend den Merkmalen im Oberbegriff des Anspruches 1.

Bei derartigen bekannten Geschossen ist es zur Leitwerksbefestigung und zum Erreichen einer ausreichenden Abschußfestigkeit üblich, daß der Geschoßkörper konstruktive Maßnahmen aufweist, wie z.B. Stufen, Absätze, Aussparungen, Vorsprünge, Längs-Nuten, Ring-Rillen oder dergleichen wie z.B. Gewindeverzahnungen zum Befestigen einer Ringhülse, auf der die Flügel des Leitwerkes angeordnet sind. Diese immer auf eine Querschnittsbeeinträchtigung des Geschoßkörpers hinauslaufenden Maßnahmen bringen aber wiederum den Nachteil mit sich, daß durch Kerbwirkungen und dadurch auftretende Spitzenspannungen der Heckbereich des Geschoßkörpers durch ungewollt vorgesehene Sollbruchstellen gefährdet ist. So kann einerseits beim Abschuß des Geschosses ein Abreißen des Penetratorheckbereiches auftreten, häufiger jedoch ist ein Abbrechen des Heckbereiches an den gekerbten Stellen beim Zielauftreffen auf ein gepanzertes Ziel durch Überlagerung von durchlaufenden Stoßwellen und dadurch ausgelöste Spannungsspitzen zu verzeichnen.

Es ist Aufgabe der Erfindung, ein Geschoß der eingangs genannten Gattung anzugeben, das bei einfacher und kostengünstiger Herstellung des Leitwerkes und dessen Befestigungsmöglichkeit ohne nachteilige querschnittsbeeinträchtigende Maßnahmen am Geschoßkörper größere Durchschlagsleistungen im Ziel ergibt.

Diese Aufgabe wird erfindungsgemäß mit der in den kennzeichnenden Merkmalen des Anspruches 1 enthaltenen technischen Lehre gelöst.

Mit der erfindungsmäßigen Leitwerksbefestigung können vorteilhafterweise auch sehr dünne Flügel, insbesondere bei kleinen Penetratoren mit einem Penetratordurchmesser von z.B. 10 mm sicher am Geschoßkörper befestigt werden. Dies ist für Flügelstärken bis etwa 0,25 mm ohne weiteres möglich, da der Befestigungs-Flanschstreifen und das jeweilige Flügelelement einstückig aus einem Material bestehen. Um eine bessere Steifigkeit bzw. eine bessere Abstützung nach beiden Seiten zu erreichen, sind die Flanschstreifen zweckmäßigerweise mit wenigstens einem Einschnitt versehen und nach beiden Seiten des Flügelelementes abgeknickt bzw. um den Penetrator herumgelegt. Da für die Befestigung der Flügelelemente keine Kerbwirkung verursachenden konstruktiven Formänderungsmaßnahmen im Heckbereich des Penetrators erforderlich sind, ergeben sich für Penetratoren bzw. Wuchtgeschosse, deren Leitwerkselemente sehr dünn mit geringem Totlastanteil, aber dennoch sehr stabil ausgebildet bzw. befestigt sind, höhere Durchschlagsleistungen im Ziel; hierbei ist an Panzerfahrzeuge mit Sonderpanzerungen gedacht, die heutzutage vornehmlich aus mehreren Schottpanzerungen aus unterschiedlichen harten Materialien bestehen.

Aufgrund der vorteilhaft großen Kontaktfläche zwischen Flanschstreifen eines Flügelelementes und der Umfangsfläche des Penetrators sind die erfindungsgemäßen Flügelelemente nicht nur zum Anlöten, sondern auch zum Ankleben geeignet.

Um einen symmetrischen wie auch durchgehenden Befestigungsbereich auf dem gesamten Umfang des Penetrators zu erhalten, sind die Flanschstreifen zweckmäßigerweise in Abhängigkeit von der Flügelanzahl so breit bemessen, daß sie bündig an das benachbarte Flügelelement bzw. den benachbarten Flanschstreifen anstoßen.

Unter weiterer Fertigungsvereinfachung un Senkung der Herstellkosten ist die Breite des Flanschstreifens zweckmäßigerweise der Flügelanzahl entsprechend breit angepaßt, und der Flanschstreifen bildet ein Mittelstück zwischen zwei benachbarten Flügelelementen, so daß eine zusammenhängende einstückinge Flügeleinheit aus zwei Flügelelementen und einem flanschstreifen entsteht. Die Flügelelemente bestehen vorzugsweise aus einem hochwarmfesten Stahlblech, das durch einen Stanzvorgang aus dem entsprechenden flachen Ausgangsmaterial ausgestanzt und in einem weiteren Stanz- oder Preßvorgang bereits fertig endgeformt wird, wobei der Flanschstreifen eines Flügelelementes bzw. das Mittelstück zwischen zwei Flügelelementen in Abhängigkeit des Durchmessers des dazugehörigen Geschoßkörpers im Querschnitt betrachtet kreisbogenförmig geformt wird.

Aber nicht nur Stahlblech, sondern nach hochfeste Aluminiumlegierungen mit hitzebeständigem Überzug (Hardcoat) oder Glasfaser- und/oder kohlenstoffaserverstärkte Kunststoffe (GFK, CFK) als Flachmaterial sind als Flügelelement-Werkstoff denkbar.

Weitere Ausbildungsformen der Erfindung sind in den Unteransprüchen enthalten. Die Erfindung wird nachfolgend anhand von verschiedenen in den Zeichnungen dargestellten Ausführungsbeispielen näher beschrieben und erläutert. Es zeigen:
Fig. 1 einen Querschnitt durch einen Geschoßkörper gemäß der Erfindung im Befestigungsbereich eines Leitwerkes entsprechend der Linie I-I in Fig. 3,
Fig. 2 ein anderes Ausführungsbeispiel mit einstückigen Flügeleinheiten in Querschnittsdarstellung,
Fig. 3 ein weiteres Ausführungsbeispiel in Seitenansicht,
Fig. 4 ein drittes Ausführungsbeispiel und
Fig. 5 ein viertes Ausführungsbeispiel, ebenfalls in Seitenansicht.

In Fig. 1 ist mit der Bezugsziffer 10 ein Geschoßkörper bezeichnet, bei dem im Befestigungsbereich des Leitwerkes vier Flügelelemente 12 vorgesehen sind. Jedes Flügelelement 12 weist einen Flanschstreifen 14 auf, der seitlich abgeknickt und der zylindrischen Umfangsfläche des Geschoßkörpers 10 entsprechend angepaßt gebogen ist. Wenn das Flügelelement als dünnes Stahlteil ausgebildet ist, eignet sich eine Lötung als Verbindung mit dem Geschoßkörper; wenn das Flügelelement aus faserverstärktem Kunststoff besteht, ist ein Ankleben zu bevorzugen. In Abhängigkeit vom Penetratordurchmesser und der Flügelanzahl ist der Flanschstreifen 14 so breit bemessen, daß er bündig an das benachbarte Flügelelement bzw. den benachbarten Flanschstreifen anstößt; dies ergibt einen im Querschnitt betrachtet über den gesamten Umfang des Penetrators geschlossenen Befestigungsbereich mit niedrigem c_{W}-Beiwert bzw. guten Flugeigenschaften des Geschoßkörpers.

Dieser geschossene Umfangsbereich kann dadurch erreicht werden, daß die Flanschstreifen 14 der Flügelelemente 12 in ihrer gesamten Länge zu einer Seite (nach rechts oder links) abgebogen sind, wie es aus Fig. 1 verständlich wird, oder dadurch, daß jeder Flanschstreifen der Flügelelemente 12.1; 12.2; 12.3 mit einem Einschnitt 15 versehen ist und jeweils der eine Flanschstreifenteil 14.11; 14.31 in Umfangsrichtung des Geschoßkörpers 10 nach rechts und der andere Flanschstreifen 14.12; 14.22 nach links abgebogen ist, wie es aus Fig. 3 deutlich wird.

Eine weitere diesbezügliche Ausführungsform zeigt Fig.4, wobei der Flanschstreifen eines jeden Flügelelementes 12.9 zwei Einschnitte 45, 47 aufweist und das erste Flanschstreifenteil 14.41 nach links, das zweite Flanschstreifenteil 14.42 nach rechts und das dritte Flanschstreifenteil 14.43 wieder nach links um den Penetratorkörper herumgebogen ist. Weiterhin ist ersichtlich, daß die rückseitigen Flügelenden 49 bündig mit dem hinteren Ende 10.4 des Geschoßkörpers 10 abschließen.

In den zuvor beschriebenen Ausführungsbeispielen ist der Geschoßkörper 10 im Befestigungsbereich der Flügelelemente vorteilhafterweise ungekerbt ausgebildet und weist hier den gleichen Außendurchmesser wie im mittleren Geschoßkörperbereich auf.

Eine weitere vorteilhafte Ausgestaltungsform der Erfindung zeigt Fig. 5, nach welcher der Geschoßkörper 10 im gesamten Befestigungsbereich 50 des Leitwerkes nach hinten konisch verjüngt ausgebildet ist, wobei die Abweichung vom längsaxialen Verlauf der Umfangsfläche zwischen 3 ° bis 6° beträgt; die Flanschstreifen sind entsprechend angepaßt zugeschnitten. Hierdurch wird eine Verbesserung der Luftströmungsverhältnisse beim Flug des Geschosses und ein leichteres Ablösen des Leitwerkes bei Zielaufprall des Geschoßkörpers erzielt. Um die Anströmwiderstände der Flügelelemente und der Flanschstreifen möglichst gering zu halten, sind diese in ihren Kantenbereichen angeschrägt ausgebildet. Zur Verbesserung der Flugstabilität ist der Geschoßkörper 10 derart ausgebildet, daß die rückseitigen Flügelenden 59 um etwa eine Länge des Geschoßkörperdurchmessers nach hinten über das hintere Ende 10.5 des Geschoßkörpers 10 überstehen.

Eine weitere vorteilhafte Ausführungsform ist in Fig. 2 dargestellt. Hierbei bilden zwei benachbarte Flügelelemente 12.5 und 12.7 mit den als gemeinsames Mittelstück ausgebildeten Flanschstreifen 14.5 eine zusammenhängende einstückige Flügeleinheit. Das gezeigte Ausführungsbeispiel weist vier Flügeleinheiten mit insgesamt acht Flügelelementen auf. Ebenso vorteilhaft lassen sich Leitwerke, bestehend aus zwei, drei, fünf oder sechs Flügeleinheiten aus zwei über das Mittelstück zusammenhängenden Flügelelementen erstellen.

Hierbei besteht gleichfalls die Möglichkeit, den Befestigungsbereich des entsprechenden Leitwerkes im Querschnitt betrachtet - zum besseren Verständnis ist diese Ausführungsform in Fig. 2 nicht auch noch eingezeichnet worden - über den gesamten Umfang des Geschoßkörpers 10 durchgehend auszubilden, indem z.B. das Mittelstück 14.5 in längsaxialer Richtung von vorne oder/und von hinten zur Hälfte bzw. über je ein Drittel der Länge des Mittelstückes genau in der Mitte zwischen den beiden Flügelelementen mit einem bzw. zwei Einschnitten versehen wird. Bei einem Einschnitt werden die beiden Mittelstückteile dann jeweils nach außen, d.h. von dem verbleibenden Mittelstück weggebogen und am Geschoßkörper verlötet bzw. verklebt. Die abgebogenen Enden der beiden Mittelstückteile berühren dann die jeweiligen entsprechenden Mittelstückteile der jeweils benachbarten Flügeleinheiten, und es ergibt sich der bevorzugte Befestigungsbereich über die gesamte Umfangsfläche des Geschoßkörpers mit verbesserter Abstützung bzw. Steifigkeit der einzelnen Flügelelemente.

Bei zwei Einschnitten in das Mittelstück (von vorne und von hinten) verbleibt das mittlere Drittel des Mittlestückes zwischen den beiden Flügelelementen, während die Hälten des vorderen und hinteren Drittels des Mittelstückes nach außen abgebogen werden und an entsprechende Mittelstückteile der benachbarten Flügeleinheiten bündig anstoßen.

Um den c_{w}-Beiwert bzw. Luftwiderstand möglichst niedrig zu halten, sind wenigstens die vorderen Kanten der Flügelelemente und der Flanschstreifen bzw. der Mittelstücke strömungsgünstig abgeschrägt. Zur Erzeugung einer stabilisierenden Rotation des Geschoßkörpers um seine Längsachse beim Flug können die Vorderkanten wie auch die hinteren Kanten der einzelnen Flügelelemente einseitig schräg (alle nach rechts oder nach links; hinten entsprechend entgegengesetzt, d.h. rautenförmig in Draufsicht) ausgebildet sein.

Mit der erfindungsgemäß vorgeschlagenen Methode der Leitwerksflügel-Befestigung wird waffenseitig eine hohe Abschußfestigkeit erreicht; im Ziel ergeben sich endballistische Vorteile dadurch, daß bei Aufschlag des Penetrators auf die erste Panzerplatte das Leitwerk ohne Bruchgefahr für das Penetratorheck unter Energieaufzehrung der an sich gefährlichen Stoßwellen abplatzt und eine hohe uneingeschränkte Durchschlagsleistung des Wuchtgeschosses beim Durchdringen der weiteren Panzerplatten ermöglicht.

## Patentansprüche

1. Unterkalibriges zur Flügelstabilisierung vorgesehenes Geschoß von hohem Länge/Durchmesser-Verhältnis, an dessen heckseitigem Geschoßkörperbereich ein aus mehreren Flügeln bestehendes Leitwerk vorgesehen ist, **dadurch gekennzeichnet,** daß jedes Flügelelement (12) an der zur Befestigung mit dem Geschoßkörper (10) vorgesehenen Seit einen Flanschstreifen (14) aufweist, der seitlich abgeknickt und der zylindrische Umfangsfläche des Geschoßkörpers (10) entsprechend angepaßt gebogen ist.

2. Geschoß nach Anspruch 1, **dadurch gekennzeichnet,** daß der Flanschstreifen (14) nach einer Seite oder mit wenigstens einem Einschnitt (15) versehen nach beiden Seiten des Flügelelementes (12.1) abgeknickt ist.

3. Geschoß nach Anspruch 1 oder 2, **dadurch gekennzeichnet,** daß der Flanschstreifen (14) in Abhängigkeit von der Flügelanzahl so breit bemessen ist, daß er bündig an das benachbarte Flügelelement (12) bzw. den benachbarten Flanschstreifen (14) anstößt.

4. Geschoß nach Anspruch 1, 2 oder 3, **dadurch gekennzeichnet,** daß der Flanschstreifen (14) am Geschoßkörper (10) angelötet oder angeklebt ist.

5. Geschoß nach Anspruch 1, 2, 3 oder 4, **dadurch gekennzeichnet,** daß die Breite des Flanschstreifens (14) der Flügelanzahl entsprechend breit angepaßt ist und der Flanschstreifen (14.5) ein Mittelstück zwischen zwei benachbarten Flügelelementen (12.5; 12.7) bildet, so daß eine zusammenhängende einstückige Flügeleinheit aus zwei Flügelelementen und einem Flanschstreifen entsteht.

6. Geschoß nach Anspruch 1, 2, 3, 4 oder 5, **dadurch gekennzeichnet,** daß zwei oder mehrere Paare von jeweils zwei benachbarten Flügelelementen (12.5; 12.7) aus jeweils einem zusammenhängenden flachen Materialteil bestehen und mittels ihres gebogenen, der Umfangsfläche des Geschoßkörpers (10) angepaßten Mittelstückes (14.5) am Geschoßkörper (10) befestigt sind.

7. Geschoß nach einem der vorhergehenden Ansprüche 1 bis 6, **dadurch gekennzeichnet,** daß die Flügeleinheit aus zwei benachbarten über das gemeinsame Mittelstück (14.5) zusammenhängenden Flügelelementen (12.5; 12.7) durch einen Stanzvorgang aus einem flachen Materialteil ausgestanzt und das Mittelstück (14.5) durch einen weiteren Stanz- bzw. Preßvorgang in Abhängigkeit des entsprechenden Geschoßkörperdurchmessers im Querschnitt betrachtet kreisbogenförmig vorgeformt ist.

8. Geschoß nach einem der vorhergehenden Ansprüche 1 bis 7, **dadurch gekennzeichnet,** daß die rückseitigen Flügelenden (49) bündig mit dem hinteren Ende (10.4) des Geschoßkörpers (10) abschließen.

9. Geschoß nach einem der vorhergehenden Ansprüche 1 bis 8, **dadurch gekennzeichnet,** daß die rückseitigen Flügelenden (59) um etwa eine Länge des Geschoßkörperdurchmessers nach hinten über das hintere Ende (10.5) des Geschoßkörpers (10) überstehen.

10. Geschoß nach einem der vorhergehenden Ansprüche 1 bis 9, **dadurch gekennzeichnet,** daß der Geschoßkörper (10) im Befestigungsbereich der Flügelelemente (12) ungekerbt ist und den gleichen Außendurchmesser wie im mitteleren Geschoßkörperbereich aufweist.

11. Geschoß nach einem der vorhergehenden Ansprüche 1 bis 9, **dadurch gekennzeichnet,** daß der Geschoßkörper (10) im gesamten Befestigungsbereich (50) des Leitwerkes nach hinten konisch verjüngt ausgebildet ist.
